# FASCICULE DE BREVET EUROPEEN

(11) **EP 0 428 426 B1**
(45) Date de publication et mention de la délivrance du brevet: **02.08.1995**
(21) Numéro de dépôt: 90403007.9
(22) Date de dépôt: 25.10.1990
(51) Int. Cl.: G12B 9/08

(54) **Bride de montage réglable pour détecteur de proximité**
Verstellbarer Flansch zur Montage eines Näherungssensors
Adjustable mounting flange for proximity detector

(30) Priorité: 03.11.1989 FR 8914413
(43) Date de publication de la demande: 22.05.1991
(73) Titulaire: SCHNEIDER ELECTRIC SA, 92100 Boulogne Billancourt (FR)
(72) Inventeur: Vignaud, Jean-Claude, F-16000 Saint Yrieix (FR)
(74) Mandataire: Carias, Alain

(56) Documents cités:
- DE-A- 3 140 459
- US-A- 3 032 309
- US-A- 3 292 052
- US-A- 3 707 671

## Description

La présente invention concerne une bride de support et de réglage de position pour détecteur de proximité.

Par le brevet US-A-3 292 052, on a déjà proposé un détecteur de proximité comprenant un corps cylindrique sur lequel est fixé à demeure un dispositif permettant d'effectuer une fixation axialement réglable. Un changement de détecteur implique donc un changement du dispositif de support qui lui est associé.

Pour supprimer cet inconvénient, il a été proposé d'utiliser des brides comportant un corps muni d'un logement cylindrique traversant, ce logement devant recevoir le boîtier du détecteur de proximité. A la paroi du logement sont associés des moyens de serrage à vis qui permettent de maintenir une face frontale de détection du boîtier dans une position réglable selon l'axe du logement. Il est en effet nécessaire d'ajuster le boîtier du détecteur pour que sa face frontale soit localisée à une distance optimale de l'objet à détecter. Il convient de remarquer que le corps de bride est fixé dans une position non réglable sur une paroi de montage d'un support au moyen de vis.

La position du boîtier dans le logement est réglée initialement, mais, lorsque le détecteur de proximité doit être démonté, par exemple pour être remplacé, il faut recommencer à régler la position de la face frontale du nouveau boîtier par rapport à la bride.

L'invention a pour but d'obvier à cet inconvénient, d'une manière très simple et sans modifier la structure du détecteur de proximité, au moyen d'une bride de support et de réglage qui permet de conserver le réglage initial du détecteur.

Elle propose une bride de montage réglable pour détecteur de proximité, comprenant un corps de bride distinct du boîtier du détecteur et muni d'un logement cylindrique d'axe X-X destiné à recevoir ledit boîtier, des moyens de serrage à vis du boîtier associés au corps de bride, ces moyens de serrage permettant le démontage du boîtier du détecteur par rapport à la bride de montage, et des moyens de fixation prévus sur au moins une partie latérale du corps de bride pour fixer celui-ci sur une paroi de montage plane et parallèle à l'axe du logement.

Selon l'invention, cette bride est caractérisée en ce que le corps de la bride est monobloc ; les moyens de fixation sont agencés pour permettre le réglage du corps de bride selon l'axe du logement ; le corps de bride présente un voile rigide et de faible épaisseur prévu à une première extrémité du logement sur une partie au moins de pourtour de celui-ci ; et le voile sert de butée pour une face de détection du boîtier.

Le boîtier du détecteur de proximité est donc initialement inséré dans le logement jusqu'à la butée de sa face de détection contre le voile, puis les moyens de serrage sont mis en oeuvre et le réglage de la position axiale du boîtier est opéré par le déplacement axial du corps de bride par rapport à la paroi de montage. On obtient ainsi, par une disposition facile à réaliser lors du moulage du corps de bride, la butée souhaitée qui mémorise le réglage initial de la position axiale du boîtier.

Les moyens de fixation peuvent comprendre des ailes munies de fentes ou de trous oblongs et venues de moulage avec le corps de bride. Les moyens de serrage peuvent présenter un élément d'appui flexible, également venu de moulage avec le corps de bride.

D'autres particularités et avantages de l'invention seront compris à la lecture de la description faite ci-après d'un mode de réalisation de l'invention en regard des figures annexées.
La figure 1 représente en élévation de côté et en coupe partielle un mode de réalisation préféré de l'invention ;
La figure 2 en est une vue en coupe selon le plan II-II, le détecteur étant retiré ;
La figure 3 est une élévation de côté d'une variante de réalisation ;
Les figures 4 et 5 montrent en vue de côté et en coupe selon V-V une autre variante de réalisation ; et
Les figures 6 à 8 montrent en vue de côté et en coupe selon VII-VII et VIII-VIII une autre variante de réalisation.

La bride illustrée sur les figures 1 et 2 sert à porter et à positionner un détecteur de proximité inductif 10. Le détecteur peut, bien sûr, être d'un autre type.

Celui-ci comprend un boitier 11 de forme cylindrique d'axe X-X ; le boîtier présente une face avant de détection 12 et une face arrière 13. La surface cylindrique du boîtier est filetée pour en permettre un autre type de montage au moyen d'écrous sur une paroi perpendiculaire à l'axe X-X. Dans le boîtier sont logés une bobine détectrice près de la face de détection et un circuit électronique de traitement relié à des organes extérieurs, d'alimentation, de commande et de signalisation, via des conducteurs 14.

Le détecteur de proximité est monté au moyen de la bride 20 sur une paroi plane 15, parallèle à l'axe X-X, et appartenant par exemple à une plaque ou une tôle, pour détecter la présence et/ou la distance d'un objet-cible 16. La bride 20 comprend un corps 21 en matériau isolant moulé muni d'un logement cylindrique 22 d'axe X-X ; elle comprend aussi des moyens 23 de serrage du boîtier dans le logement et des moyens de fixation 24 sur la paroi 15, ces moyens autorisant un réglage selon X-X de la position de la bride par rapport à la paroi. Le réglage peut, le cas échéant, s'effectuer selon une direction perpendiculaire à l'axe X-X.

Le logement cylindrique 22 présente, à son extrémité située du côté de la face de détection 12 du boîtier, un voile de butée 25 rigide, épais de 0,2 mm environ et dirigé radialement vers l'axe X-X. Dans le cas présent, le voile de butée s'étend sur le pourtour du logement cylindrique et sur une distance radiale suffisant à en assurer la rigidité.

Les moyens de serrage 23, de préférence situés près de l'autre extrémité du logement, comportent une vis 26 d'axe perpendiculaire à la paroi 15 et coopérant avec un trou fileté 27 qui est ménagé dans une aile rigide 28 du corps 21. La tête de la vis 26 coopère avec une aile flexible 29 du corps, si bien que le vissage de la vis provoque le rapprochement des ailes et par là, le serrage du boîtier 11 du détecteur dans son logement.

Les moyens de fixation 24 comportent des vis 30a, 30b d'axe parallèle à celui de la vis 26 ; les vis 30 sont logées dans des trous oblongs 31 d'une partie latérale ou aile 32 du corps, la forme des trous permettant un déplacement de la bride selon l'axe X-X ; les vis 30 coopèrent avec des orifices taraudés 33 de la paroi 15. Les vis sont desserrées pendant l'opération de réglage initial, puis restent serrées après le réglage. On notera que les deux vis 30a, 30b sont situées du même côté d'un plan perpendiculaire à la paroi 15 et contenant l'axe X-X et sont associées à une même aile 32 du corps de bride, ce qui évite la rotation de la bride pendant le réglage.

La variante de la figure 3 montre un corps 21 de bride subdivisé en une partie rigide 21a comportant le voile de butée 25 et deux ailes de fixation 32a, 32b dotées chacune d'un orifice oblong 31a, 31b, et une partie 21b présentant les moyens de serrage, en particulier l'aile rigide 28 et l'aile flexible 29 auxquelles est associée la vis 26.

Dans la variante des figures 4 et 5, le corps 21 présente encore deux ailes 32a, 32b ; l'une des vis de fixation 30a sert à fixer l'une des ailes 32a sur la paroi 15, tandis que l'autre vis de fixation 30b sert à la fois à fixer l'autre aile 32b sur la paroi et à serrer le boîtier 11 dans son logement 22. Le voile 25 est alors prévu sur une partie seulement du pourtour du logement.

Dans la variante des figures 6 à 8, le corps 21 présente encore deux ailes 32a, 32b, mais le serrage du boîtier 11 dans son logement est assuré par une languette élastique 34 qui s'étend sensiblement parallèlement à l'axe X-X et dont une extrémité peut être rapprochée de celui-ci par la vis 26 ; cette dernière est logée dans une saillie transversale 35.

La bride illustrée par les figures 1 et 2 fonctionne de la manière suivante. Le boîtier 11 du détecteur est introduit dans le logement 22 par la deuxième extrémité de celui-ci jusqu 'à ce que la face de détection 12 du boîtier soit arrêtée par le voile 25. Le boîtier 11 est alors immobilisé par rapport à la bride par le serrage de la vis 26. Ensuite, le corps de bride 21 est ajusté selon l'axe X-X à la distance optimale souhaitée de l'objet 16, puis est immobilisé vis-à-vis de la paroi 15 par serrage des vis 30.

## Revendications

1. Bride de montage réglable pour détecteur de proximité, comprenant un corps de bride (21) distinct du boîtier (11) du détecteur et muni d'un logement cylindrique (22) d'axe X-X destiné à recevoir ledit boîtier (11), des moyens de serrage (23) à vis du boîtier associés au corps de bride, ces moyens de serrage permettant le démontage du boîtier (11) du détecteur par rapport à la bride de montage, et des moyens de fixation (24) prévus sur au moins une partie latérale (32) du corps de bride pour fixer celui-ci sur une paroi de montage (15) plane et parallèle à l'axe du logement,
caractérisée par le fait que :
- le corps (21) de la bride de montage est monobloc ;
- les moyens de fixation (24) sont agencés pour permettre le réglage du corps de bride (21) selon l'axe X-X du logement (22) ;
- le corps de bride présente un voile (25) rigide et de faible épaisseur prévu à une première extrémité du logement sur une partie au moins de pourtour de celui-ci, et
- le voile sert de butée pour une face de détection (12) du boîtier.

2. Bride selon la revendication 1,
caractérisée par le fait que les moyens de serrage (23) comprennent un élément d'appui (29 ; 34) applicable sur le boîtier (11) du détecteur, l'élément d'appui venant de moulage avec le corps de bride (21) et étant élastiquement déplaçable par rapport au reste du corps de bride.

3. Bride selon la revendication 1 ou 2,
caractérisée par le fait que les moyens de serrage (23) sont situés près d'une deuxième extrémité du logement.

4. Bride selon l'une des revendications 1 à 3,
caractérisée par le fait que les moyens (24) de fixation réglable du corps de bride (21) sur la paroi de montage comprennent une vis (26) qui sert aussi de moyen de serrage du boîtier (11) dans le logement (22) du corps de bride.

5. Bride selon l'une des revendications 1 à 4,
caractérisée par le fait que les moyens (24) de fixation réglable du corps de bride (21) comprennent deux vis (30a, 30b) situées du même côté d'un plan perpendiculaire à la paroi de montage (15) et contenant l'axe (X-X).

## Patentansprüche

1. Einstellbarer Montageflansch für einen Näherungsdetektor, der einen vom Gehäuse (11) des Detektors getrennten Flanschkörper (21), der mit einem zylindrischen Sitz (22) einer Achse X-X versehen ist, welcher das Gehäuse (11) aufnehmen soll, dem Flanschkörper zugeordnete Mittel (23) zur Schraubbefestigung des Gehäuses, wobei diese Schraubmittel den Ausbau des Gehäuses (11) des Detektors in Bezug auf den Montageflansch erlauben, und Befestigungsmittel (24) aufweist, die auf mindestens einem Seitenbereich (32) des Flanschkörpers vorgesehen sind, um diesen an einer ebenen Montagewand (15) zu befestigen, die parallel zur Achse des Sitzes liegt,
dadurch gekennzeichnet, daß
- der Körper (21) des Montageflansches aus einem Stück besteht,
- die Befestigungsmittel (24) so ausgebildet sind, daß sie die Einstellung des Flanschkörpers (21) gemäß der Achse X-X des Sitzes (22) ermöglichen,
- der Flanschkörper einen starren Gürtel (25) geringer Dicke aufweist, der an einem ersten Ende des Sitzes auf mindestens einem Teil seines Umfangs vorgesehen ist,
- dieser Gürtel als Anschlag für eine Erfassungsfläche (12) des Gehäuses dient.

2. Flansch nach Anspruch 1, dadurch gekennzeichnet, daß die Einspannmittel (23) ein Auflageelement (29; 34) aufweisen, das auf das Gehäuse (11) des Detektors auflegbar ist, wobei das Auflageelement in einem Stück mit dem Flanschkörper (21) hergestellt wird und elastisch in Bezug auf den Rest des Flanschkörpers verschiebbar ist.

3. Flansch nach Anspruch 1 oder 2, dadurch gekennzeichnet, daß die Einspannmittel (23) sich nahe eines zweiten Endes des Sitzes befinden.

4. Flansch nach einem der Ansprüche 1 bis 3, dadurch gekennzeichnet, daß die Mittel (24) zur einstellbaren Befestigung des Flanschkörpers (21) auf der Montagewand eine Schraube (26) enthalten, die auch als Einspannmittel für das Gehäuse (11) im Sitz (22) des Flanschkörpers dient.

5. Flansch nach einem der Ansprüche 1 bis 4, dadurch gekennzeichnet, daß die Mittel (24) zur einstellbaren Befestigung des Flanschkörpers (21) zwei Schrauben (30a, 30b) aufweisen, die sich auf der gleichen Seite einer Ebene befinden, die senkrecht zur Montagewand (15) liegt und die Achse (X-X) enthält.

## Claims

1. Adjustable mounting flange for a proximity detector, comprising a flange body (21) which is distinct from the case (11) of the detector and has a cylindrical housing (22) with axis X-X for receiving said case (11), means (23) for screw clamping the case associated with the flange body, said clamping means allowing disassembly of the case (11) of the detector with respect to the mounting flange, and fixing means (24) provided on at least a lateral portion (32) of the flange body for fixing the latter to a flat mounting wall (15) parallel to the axis of the housing,
characterized in that
- the body (21) of the mounting flange is in a single piece,
- the fixing means (24) are arranged to allow adjustment of the flange body (21) along the axis X-X of the housing (22) ;
- the flange body has a rigid web (25) of small thickness at one end of the housing over a portion at least of the periphery thereof ; and
- the web serves as a stop for a detection face (12) of the case.

2. The flange as claimed in claim 1,
characterized in that the clamping means (23) comprise a bearing element (29 ; 34) applicable on the case (11) of the detector, the bearing element being integrally molded with the flange body (21) and being resiliently movable with respect to the rest of the flange body.

3. The flange as claimed in claim 1 or 2,
characterized in that the clamping means (23) are situated close to a second end of the housing.

4. The flange as claimed in one of claims 1 to 3,
characterized in that the means (24) for adjustably fixing the flange body (21) on the mounting wall comprise a screw (26) which also serves as means for clamping the case (11) in the housing (22) of the flange body.

5. The flange as claimed in one of claims 1 to 4,
characterized in that the means (24) for adjustably fixing the flange body (21) comprise two screws (30a, 30b) situated on the same side of a plane perpendicular to the mounting wall (15) and containing the axis (X-X).
